# EUROPÄISCHE PATENTSCHRIFT

(11) **EP 1 385 236 B1**
(45) Veröffentlichungstag und Bekanntmachung des Hinweises auf die Patenterteilung: **24.11.2004**
(21) Anmeldenummer: 03015066.8
(22) Anmeldetag: 03.07.2003
(51) Int. Cl.: H01R 13/453

(54) **Steckdoseneinsatz einer Steckdose mit in einer Berührungsschutzvorrichtung geführtem Längsschieber**
Insert part of a socket including a safety device with a slide
Pièce d'insertion d'une prise avec un dispositif de protection a glissière

(30) Priorität: 24.07.2002 DE 10233458
(43) Veröffentlichungstag der Anmeldung: 28.01.2004
(73) Patentinhaber: ABB PATENT GmbH, 68526 Ladenburg (DE)
(72) Erfinder: Wheeler, David, A. P., Warton nr Tamworth B79 OJJ (GB); Delamont, Christopher, Burntwood, Staffordshire WS7 OHQ (GB); Scheib, Andreas, Dipl.-Ing., 58239 Schwerte (DE); Lisson, Werner, Dipl.-Ing., 58093 Hagan (DE); Schulte-Lippern, Günter, Dipl.-Ing., 58513 Lüdenscheid (DE); Hensel, Maic, Dipl.-Ing., 71364 Winnenden (DE)
(74) Vertreter: Miller, Toivo

(56) Entgegenhaltungen:
- DE-C- 10 110 366
- FR-A- 1 425 461
- FR-A- 1 550 981
- US-A- 3 601 758

## Beschreibung

Die Erfindung bezieht sich auf einen Steckdoseneinsatz einer Steckdose mit in einer Berührungsschutzvorrichtung geführtem Längsschieber gemäß dem Oberbegriff des Anspruchs 1. Ein derartiger Steckdoseneinsatz ist aus der DE 19 29 463 A der als nächstliegender Stand der Technik angesehen wird bekannt. Die Erfindung kann beispielsweise bei Unterputz-Steckdosen verwendet werden.

Handelsübliche Steckdosen mit erhöhtem Berührungsschutz entsprechen der E DIN VDE 0624-1, wobei der erhöhte Berührungsschutz durch Verwendung eines Schutzschiebers verwirklicht wird. Dieser Schutzschieber schirmt automatisch die spannungsführenden Kontakte der Steckdose ab, sobald der Stecker aus der Steckdose herausgezogen wird. Der Berührungsschutz ist so beschaffen, daß er nicht in einfacher Art und Weise durch Einführen von anderen Gegenständen als Steckern in die Steckdose umgangen werden kann. Beim Einführen eines geeigneten Steckers wird der Berührungsschutz über eine "schiefe Ebene" geöffnet und die Steckerstifte kommen ordnungsgemäß mit den spannungsführenden Kontakten der Steckdose in Berührung. Beim Herausziehen des Steckers drückt eine Rückstellfeder den Berührungsschutz zurück in seine die Steckeröffnungen verschließende, schützende Position.

Aus der DE 19 29 463 A ist eine zweipolige Steckdose mit Schutzverschluss zwischen ihrer Frontplatte und der durch Kontakthülsenöffnungen unter der Frontplatte bestimmten Ebene bekannt. Der Schutzverschluss wird durch eine Schwingfeder mit seinem unteren Rand gleitend gegen eine aufwärts geneigte Führungsfläche in der Bodenplatte der Steckdose in eine die Einführungsöffnungen verdeckende Ruhestellung gedrückt. Die Schwingfeder ist um einen auf der Unterseite der Frontplatte angebrachten Stift befestigt und greift mit ihren gekrümmten Enden gleitbar in entsprechende Vertiefungen im Rückenrand des Schutzverschlusses ein. Die beiden Steckerstifte sind bei ihrem gleichzeitigen Einführen entgegen der Wirkung der Feder wirksam und bewirken ein Gleiten des Verschlusses entlang der Führungsfläche nach unten zum Freilegen der darunter liegenden Hülsenöffnungen.

Aus der DE 101 10 366 C1 ist ein Steckdosentopf mit Sicherungsschieber für eine Installationssteckdose bekannt, wobei an der Bodenwand des Steckdosentopfes eine einen durch eine Schenkelfeder gespannten Sicherungsschieber aufnehmende Kammer angeordnet ist, welche integral an der Bodenwand angeformt ist und mindestens zwei Stege zur Führung des Sicherungsschiebers und eine Rastnase aufweist. Der Sicherungsschieber nimmt auf einem Zapfen den Windungskern der Schenkelfeder auf, deren einer Schenkel an einem Raststeg festgelegt ist und deren anderer Schenkel mit der Rastnase zusammenwirkt.

Aus der DE 41 14 431 C1 ist eine elektrische Steckdose mit einer Kinderschutzeinrichtung bekannt, wobei ein Schieber derart im Gehäuse einer Baueinheit gelagert ist, dass außer einer Verschwenkung in der Horizontalen auch eine Bewegung des Schiebers in der Vertikalen des Gehäuses durchführbar ist. Das Gehäuse der Kinderschutzeinrichtung weist in seinem Boden vertiefte Bereiche zum Eintauchen von Teilen eines verbreiterten Seitenteiles des Armes des Schiebers auf. An zwei diametral gegenüberliegenden umlaufenden Begrenzungswandungen des Gehäuses ist je ein nach innen ragender Haltevorsprung angeordnet, der je eine seitliche Verlängerung des Seitenteiles des Schiebers untergreift.

Aus der DE 198 49 883 A1 ist eine elektrische Steckdose mit einem Isolierstoffsockel, einer frontseitigen lösbaren Abdeckung und einer Kindersicherung bekannt, die ein die Kontakteinführungslöcher verschließendes Sperrstück enthält, das nur durch gleichzeitiges Einstecken von mindestens zwei Steckerkontaktstiften in die Kontakteinführungslöcher entgegen der Wirkung einer Feder verstellbar ist. Damit die Kindersicherung auch bei entfernter Abdeckung, also beispielsweise bei Installations- oder Renovierungsarbeiten, wirksam ist, ist die Kindersicherung am Isolierstoffsockel angebracht und mit einer am Isolierstoffsockel gehaltenen, dem Boden der Abdeckung benachbarten Deckplatte abgedeckt. Das Sperrstück kann als Linearschieber oder Drehschieber ausgebildet sein.

Aus der DE 1 989 462 U ist eine Schutzkontaktsteckdose bekannt, bei welcher die Einführungsöffnungen über den Kontaktbuchsen durch einen Schieber abgedeckt sind, der beim Einführen des Erdungsstiftes eines Steckers aus dem Bereich der Kontaktbuchsen verschoben wird, wobei dieser Erdungsstift etwas länger als die spannungsführenden Kontaktstifte ist.

Aus der EP 0 512 208 B1 ist eine Schutzkontaktsteckdose mit einer Kinderschutzeinrichtung bekannt, in deren aus Boden und umlaufenden Begrenzungsrand gebildeten Gehäuse ein unter Federbelastung stehender Längsschieber derart gelagert ist, daß er sowohl längsverschiebbar als auch begrenzt verschwenkbar ist, wobei die begrenzte Verschwenkbarkeit des Längsschiebers zu seiner Blockierung führt, während bei gleichzeitigem Einführen der Steckerstifte des zugehörigen Steckers der Schieber in seine Offenlage bringbar ist. Das Gehäuse mit dem Längsschieber ist mittels einer Rastverbindung und unter Einschluß einer Blockfeder als Rückstellfeder zu einer Baueinheit vormontierbar. Der Längsschieber ist derart im Gehäuse gelagert, daß sowohl seine Verschwenkung in der Horizontalen als auch seine Bewegung in der Vertikalen des Gehäuses durchführbar ist.

Aus dem Gebrauchsmuster DE 86 33 660 U1 ist eine Steckdose mit einer Kindersicherung bekannt, bei welcher die Steckeröffnungen zur Einführung von Steckerstiften mittels eines Längsschiebers abdeckbar sind und zur Erzeugung der zur Rückführung in die geschlossene Position erforderlichen Federkraft zwei symmetrisch wirksame Blattfedern einstückig am aus Kunststoff hergestellten Längsschieber angeordnet sind.

Für eine vollautomatische Montage ist der bekannte Längsschieber nicht geeignet, da die Blattfedern zum Verhaken ineinander während Montage neigen.

Der Erfindung liegt die Aufgabe zugrunde, einen Steckdoseneinsatz einer Steckdose mit in einer Berührungsschutzvorrichtung geführtem Längsschieber der eingangs genannten Art mit sehr flachem, platzsparendem Aufbau anzugeben.

Diese Aufgabe wird in Verbindung mit den Merkmalen des Oberbegriffes erfindungsgemäß durch die im Kennzeichen des Anspruchs 1 angegebenen Merkmale gelöst.

Die mit der Erfindung erzielbaren Vorteile bestehen insbesondere darin, daß bei dem vorgeschlagenen, sehr einfach aufgebauten Steckdoseneinsatz mit von einer Schenkelfeder beaufschlagtem Längsschieber die Anzahl der erforderliche Teile sowie die Teile- und Montagekosten sehr gering gehalten sind. Durch den flachen, platzsparenden Aufbau aller Komponenten ergibt sich der gewünschte kompakte und flache Aufbau der Berührungsschutzvorrichtung. Die Schenkelfeder ist sehr einfach mit gewünschter Vorspannung in die Berührungsschutzvorrichtung einlegbar.

Weitere Vorteile sind aus der nachstehenden Beschreibung ersichtlich.

Vorteilhafte Ausgestaltungen der Erfindung sind in den Unteransprüchen gekennzeichnet.

Die Erfindung wird nachstehend anhand der in der Zeichnung dargestellten Ausführungsbeispiele erläutert. Es zeigen:
- Fig.1: eine Sicht auf die Rückseite eines Steckdoseneinsatzes mit den wesentlichen Komponenten der Berührungsschutzvorrichtung,
- Fig. 2: eine Sicht auf die Rückseite eines Steckdoseneinsatzes mit montierter Schenkelfeder,
- Fig. 3: eine Sicht auf die Rückseite eines Steckdoseneinsatzes mit komplett montierter Berührungsschutzvorrichtung,
- Fig. 4: eine Sicht auf die Frontseite eines Steckdoseneinsatzes.

In Fig. 1 ist eine Sicht auf die erfindungsgemäß ausgestaltete Rückseite eines Steckdoseneinsatzes (C-Scheibe) mit den wesentlichen zusätzlichen Komponenten der Berührungsschutzvorrichtung dargestellt:
- Längsschieber 8,
- als Schenkelfeder 16 bzw. Drehfeder ausgebildete Rückstellfeder und
- Abdeckung 20.

Es sind die beiden Steckeröffnungen 2 des Steckdoseneinsatzes 1 zu erkennen. Ein zentraler, zur Befestigung eines Sockels dienender Zapfen 3, zwei zur Führung des Längsschiebers 8 geeignete seitliche Führungsschienen 4, eine rechtwinklig hierzu angeordnete Anschlagschiene 5 für den Längsschieber, ein zur Fixierung des Hauptkörpers der Schenkelfeder 16 dienender Zapfen 6 sowie ein Anschlag 7 für die Schenkelfeder sind einstückig an der Rückseite des Steckdoseneinsatzes 1 angeformt.

Der Längsschieber 8 ist vorzugsweise als Spritzgiessteil aus einem Hauptkörper 9 mit zentraler Öffnung 10 und zwei Seitenarmen 11 gebildet, wobei die Seitenarme 11 an ihren zu den Steckeröffnungen 2 gerichteten Hauptflächen als schiefe Ebenen ausgebildete Eingriffsmulden 12 (siehe hierzu Fig. 4) und an den entgegengesetzten Hauptflächen abgesetzte Kanten 13 aufweisen. An seiner der zentralen Öffnung 10 abgewandten Stirnfläche ist der Hauptkörper 9 mit einer Nut 14 zum Eingriff und zur gleitenden Führung der Schenkelfeder 16 versehen. Eine Kippkante (Nocken) 15 am Hauptkörper 9 ermöglicht eine Kippbewegung des Längsschiebers 8, wie nachstehend noch im einzelnen erläutert.

Die Schenkelfeder 16 weist außer ihrem Hauptkörper mit einer vorgegebenen Anzahl von Federwindungen einen ersten Federschenkel 17 sowie einen zweiten Federschenkel 18 mit endseitiger Abwinkelung 19 auf.

Die Abdeckung 20 besteht aus einer Basisplatte 21 mit umlaufenden Seitenwandungen 22, wobei die Basisplatte 21 mit einer zentralen Öffnung 23 zur Durchführung des Zapfens 3 und mit zwei Steckeröffnungen 24 versehen ist, wobei letztere mit den Steckeröffnungen 2 des Steckdoseneinsatzes 1 fluchten.

In Fig. 2 ist eine Sicht auf die Rückseite eines Steckdoseneinsatzes 1 mit montierter Schenkelfeder dargestellt. Es ist gut zu erkennen, daß der Hauptkörper der Schenkelfeder 16 mit seinen Federwindungen um den Zapfen 6 greift, während der erste Federschenkel 17 gegen den Anschlag 7 des Steckdoseneinsatzes 1 drückt und die Abwinkelung 19 des zweiten Federschenkels 18 in der Nut 14 des Längsschiebers 8 gleitend geführt wird. Die äußeren Stirnflächen der Seitenarme 11 gleiten längs der seitlichen Führungsschienen 4. In der gezeigten geschlossenen Position der Berührungsschutzvorrichtung greift die zentrale Öffnung des Hauptkörpers 9 des Längsschiebers 8 um den Zapfen 3, während die durch die Federkraft der Schenkelfeder 16 bewirkte Längsbewegung gleichzeitig durch die Anschlagschiene 5 begrenzt wird.

In Fig. 3 ist eine Sicht auf die Rückseite eines Steckdoseneinsatzes 1 mit komplett montierter Berührungsschutzvorrichtung dargestellt. Die Berührungsschutzvorrichtung wird mittels der Abdeckung 20 verschlossen, wobei der Zapfen 3 durch die zentrale Öffnung 23 der Abdeckung 20 greift. Vorzugsweise erfolgt eine Verrastung zwischen entsprechenden Rastmitteln des Steckdoseneinsatzes 1 und der Abdeckung 20. Beispielsweise weist der Zapfen 3 Rastnuten auf, in welche Raststege der zentralen Öffnung 23 der Abdeckung 20 eingreifen. Durch die Steckeröffnungen 24 der Abdeckung 20 sind die vorstehend erwähnten abgesetzten Kanten 13 des Längsschiebers 8 erkennbar, d. h. die Berührungsschutzvorrichtung befindet sich in ihrer geschlossenen Position.

In Fig. 4 ist eine Sicht auf die Frontseite eines Steckdoseneinsatzes 1 bei geschlossener Position der Berührungsschutzvorrichtung dargestellt. Durch die Steckeröffnungen 2 sind die Eingriffsmulden 12 des Längssschiebers 8 erkennbar.

Wie bereits aus der vorstehenden Erläuterung hervorgeht, ist der Längsschieber 8 zwischen einer geschlossenen Position (Ruheposition) und einer geöffneten Position (bei eingestecktem Stecker) längsbeweglich. In der geschlossenen Position decken die Seitenarme 11 des Längsschiebers 8 die Steckeröffnungen 2 und 24 vollständig ab. Durch gleichzeitig in beide Steckeröffnungen 2 eingeführte Steckerstifte eines Steckers wird der Längsschieber 8 gegen die Federkraft der Schenkelfeder 16 in seine geöffnete Position gedrückt (Linearbewegung). Die Steckerstifte des Steckers gleiten dabei zunächst entlang der Eingriffsmulden 12 der Seitenarme 11 und greifen anschließend durch die Steckeröffnungen 24 der Abdeckung 20 in die Steckkontakte des Sockels.

Während der Linearbewegung des Längsschiebers 8 gleitet der zweite Federschenkel 18 mit seiner Abwinkelung 19 in der Nut 14, wodurch die Schenkelfeder 16 gespannt wird. Nach dem Herausziehen des Steckers bewegt sich der Längsschieber 8 - bedingt durch die gespannte Schenkelfeder 16 - selbsttätig wieder in die geschlossene Position. Während dieser linearen Bewegung des Längsschiebers 8 gleitet der zweite Federschenkel 18 mit seiner Abwinkelung 19 wiederum in der Nut 14, wodurch die Schenkelfeder entspannt wird.

Wird nur ein Stift in eine der beiden Steckeröffnungen 2 des Steckdoseneinsatzes 1 eingesteckt, so wippt bzw. kippt der Längsschieber 8 über die Anordnung Kippkante 15 / Abdeckung 20 (als Gegenlager), wodurch eine abgesetzte Kante 13 eines Seitenarms 11 in eine Steckeröffnung 24 der Abdeckung 20 eingreift und dort verrastet. Eine Längsbewegung des Längsschiebers 8 wird somit wirksam unterbunden und die Steckeröffnungen 2 bleiben verschlossen.

## Patentansprüche

1. Steckdoseneinsatz einer Steckdose mit in einer Berührungsschutzvorrichtung geführtem, von einer Rückstellfeder beaufschlagtem Längsschieber (8), dessen Hauptkörper (9) zwei Seitenarme (11) zum Verschluß von im Steckdoseneinsatz (1) eingebrachten Steckeröffnungen (2) zur Einführung von Steckerstiften eines Steckers aufweist, wobei diese Steckeröffnungen (2) lediglich bei gleichzeitigem Eingriff beider Steckerstifte öffnen, wobei die Rückstellfeder als Schenkelfeder (16) bzw. Drehfeder ausgebildet ist, deren Hauptkörper mit den Federwindungen um einen an der Rückseite des Steckdoseneinsatzes (1) befindlichen Zapfen (6) greift während ein zweiter Federschenkel (18) über seine endseitige Abwinkelung (19) gleitend in einer Nut (14) des Längsschiebers (8) geführt wird,
**dadurch gekennzeichnet,**
- **dass** ein erster Federschenkel (17) gegen einen an der Rückseite des Steckdoseneinsatzes (1) befindlichen Anschlag (7) drückt,
- **dass** die Seitenarme (11) des Längsschiebers (8) als schiefe Ebenen ausgebildete Eingriffsmulden (12) für den Eingriff der Steckerstifte aufweisen,
- **dass** der Steckdoseneinsatz (1) an seiner Rückseite einen zur Befestigung eines Sockels dienenden Zapfen (3) aufweist, um den in der geschlossenen Position der Berührungsschutzvorrichtung eine zentrale Öffnung des Hauptkörpers (9) des Längsschiebers (8) greift
- und **dass** der Zapfen (3) Rastmittel für die Verrastung mit einer Abdeckung (20) der Berührungsschutzvorrichtung besitzt.

2. Steckdoseneinsatz nach Anspruch 1, **dadurch gekennzeichnet, dass** an der Rückseite des Steckdoseneinsatzes (1) zwei seitliche Führungsschienen (4) und eine Anschlagschiene (5) zur geführten Längsbewegung des Längsschiebers (8) zwischen einer geschlossenen und einer geöffneten Position angeformt sind.

3. Steckdoseneinsatz nach Anspruch 1 und/oder 2, **dadurch gekennzeichnet, dass** der Hauptkörper (9) des Längsschiebers (8) mindestens eine Kippkante (15) aufweist, über die er bei einseitiger Belastung lediglich einer Steckeröffnung derart kippt, dass eine abgesetzte Kante (13) des Längsschiebers (8) in eine entsprechende Aussparung der Berührungsschutzvorrichtung eingreift und dort verrastet.

4. Steckdoseneinsatz nach Anspruch 3, **dadurch gekennzeichnet, dass** die abgesetzte Kante (13) bei einseitiger Belastung in eine Steckeröffnung (24) der Abdeckung (20) eingreift.

## Claims

1. A socket outlet insert of a socket outlet with a longitudinal slide (8) which is pressurized by a restoring spring and is guided in a shock-hazard protective apparatus and whose main body (9) comprises two side arms (11) for closing off socket openings (2) which are introduced in the socket outlet insert and are used for introducing the contact pins of a plug, with said socket openings (2) only opening in the case of engagement of both plug pins, with the restoring spring being arranged as a leg spring (16) or torsion spring whose main body with the spring windings grasps about a pin (6) which is situated at the back side of the socket outlet insert (1), while a second leg spring (18) is guided via its end-side bend-off (19) in a sliding manner in a groove (14) of the longitudinal slide (8), **characterized in**
- **that** a first leg spring (17) presses against a stop (7) situated at the back side of the socket outlet insert (1);
- **that** the side arms (11) of the longitudinal slide (8) comprise engagement troughs (12) for the engagement of the plug pins, which troughs are configured as inclined planes;
- **that** the socket outlet insert (1) comprises on its rear side a pin (3) used for fastening a base about which engages a central opening of the main body (9) of the longitudinal slide (8) in the closed position of the shock-hazard protection apparatus;
- and **that** the pin (3) comprises latching means for latching with a cover (20) of the shock-hazard protection apparatus.

2. A socket outlet insert as claimed in claim 1, **characterized in that** two lateral guide rails (4) and a stop rail (5) for the guided longitudinal movement of the longitudinal slide (8) between a closed and an opened position are formed on the rear side of the socket outlet insert (1).

3. A socket outlet insert as claimed in claim 1 and/or 2, **characterized in that** the main body (9) of the longitudinal slide (8) comprises at least one tilting edge (15) through which it tilts in the case of loading on one side of merely one socket opening in such a way that an offset edge (13) of the longitudinal slide (8) engages in a respective recess of the shock-hazard protection apparatus and latches there.

4. A socket outlet insert as claimed in claim 3, **characterized in that** the offset edge (13) engages in a socket opening (24) of the cover (20) in the case of loading on one side.

## Revendications

1. Insert de prise de courant pour une prise de courant avec une coulisse longitudinale (8) guidée dans un dispositif de protection contre les contacts et chargée par un ressort de rappel, dont le corps principal (9) présente deux bras latéraux (11) pour l'obturation d'ouvertures d'enfichage (2) ménagées dans l'insert de prise de courant (1) pour l'insertion de fiches de connexion d'une prise mâle, lesquelles ouvertures d'enfichage (2) s'ouvrent uniquement sous l'action simultanée des deux broches de prise mâle, le ressort de rappel étant conçu comme un ressort à branches (16) ou comme un ressort de torsion dont le corps principal se met en prise par les spires du ressort autour d'un goujon (6) situé sur la face postérieure de l'insert de prise de courant (1) tandis qu'une seconde branche de ressort (18) est guidée en glissant sur son coude d'extrémité (19) dans une gorge (14) de la coulisse longitudinale (8), **caractérisé en ce que** :
- une première branche de ressort (17) appuie contre une butée (7) située sur la face postérieure de l'insert de prise de courant (1),
- les bras latéraux (11) de la coulisse longitudinale (8) présentent des creux d'engagement (12) conçus comme des plans inclinés pour l'engagement des fiches de prise mâle,
- l'insert de prise de courant (1) possède sur sa face postérieure un goujon (3) servant à la fixation d'un socle, autour duquel une ouverture centrale du corps principal (9) de la coulisse longitudinale (8) se met en prise lorsque le dispositif de protection contre les contacts est en position fermée,
- et **en ce que** le goujon (3) présente des moyens d'emboîtement pour l'emboîtement avec un capot de couverture (20) du dispositif de protection contre les contacts.

2. Insert de prise de courant selon la revendication 1, **caractérisé en ce que** deux rails de guidage latéraux (4) et un rail de butée (5) sont formés sur la face postérieure de l'insert de prise de courant (1) pour le déplacement longitudinal guidé de la coulisse longitudinale (8) entre une position fermée et une position ouverte.

3. Insert de prise de courant selon la revendication 1 et/ou 2, **caractérisé en ce que** le corps principal (9) de la coulisse longitudinale (8) possède au moins un bord de basculement (15) par-dessus lequel il bascule lors d'une mise en charge unilatérale par une seule fiche de prise mâle de telle manière qu'un bord décalé (13) de la coulisse longitudinale (8) se mette en prise et s'emboîte dans un évidement correspondant du dispositif de protection contre les contacts.

4. Insert de prise de courant selon la revendication 3, **caractérisé en ce que** le bord décalé (13) se met en prise, en cas de mise en charge unilatérale, dans une ouverture d'enfichage (24) du capot de couverture (20).
